# EUROPÄISCHE PATENTSCHRIFT

(11) **EP 0 169 262 B1**
(45) Veröffentlichungstag und Bekanntmachung des Hinweises auf die Patenterteilung: **18.05.1988**
(21) Anmeldenummer: 84108831.3
(22) Anmeldetag: 26.07.1984
(51) Int. Cl.: A47C 3/00

(54) **Stuhl**
Chair
Chaise

(43) Veröffentlichungstag der Anmeldung: 29.01.1986
(73) Patentinhaber: Hiller, Rolf, D-7634 Kippenheim 2 (DE)
(72) Erfinder: Hiller, Rolf, D-7634 Kippenheim 2 (DE)
(74) Vertreter: Schmitt, Hans, Dipl.-Ing.

(56) Entgegenhaltungen:
- FR-A- 1 300 834
- GB-A- 543 927
- GB-A- 2 081 079
- US-A- 4 079 995

## Beschreibung

Die Erfindung betrifft einen Stuhl mit mehreren, vorzugsweise drei oder vier Beinen und einem diese Stuhlbeine verbindenden Halterahmen aus Holz, der eine Sitzfläche etwa von der Größe des Halterahmens trägt und aus der Anzahl der Stuhlbeine entsprechend vielen einzelnen Rahmenstücken besteht, von welchen einzelne an ihrem freien Ende einen Absatz als Anschlag und von dort aus bis zu ihrer Stirnseite einen verringerten Querschnitt haben, der bis zu dem Anschlag in einen Anschlag des Stuhlbeines paßt.

Ein derartiger Stuhl ist aus der US-A-4 079 995 bekannt. Ein Halterahmen entsteht dabei allerdings erst bei der Montage des Stuhles durch die Stuhlbeine verbindende Traversen, die bei der Verbindung mit den Stuhlbeinen auch miteinander verbunden werden. Dabei verlaufen diese im Bereich der Stuhlbeine in ihrem Querschnitt verminderten Traversen auf kürzestem Weg von Stuhlbein zu Stuhlbein. Auch die Stuhlbeine haben im Verbindungsbereich mit diesen in Montagestellung einen Halterahmen bildenden Traversen eine Querschnittsverminderung. Somit verläuft sogar ein Teil des Querschnittes dieser Traversen im Zwischenraum zwischen benachbarten Stuhlbeinen, woraus sich ergibt, daß derart gefertigte Stühle nicht stapelbar sind, also keine platzsparende Lagerung ermöglichen.

Aus der GB-A-2 081 079 ist ein Stuhl bekannt, bei welchem ein wirklicher Halterahmen zum Verbinden der Stuhlbeine nicht vorgesehen ist, sondern jedes einzelne Stuhlbein mit einer separaten Traverse mit dem Nachbarstuhlbein verbunden wird. Dabei ist allerdings eine Stapelbarkeit der Stühle dadurch möglich, daß die seitlichen Traversen und die Sitzflächen gegenüber den Stuhlbeinen etwas nach innen zurückweichen. Dies wird jedoch durch die erwähnte aufwendige Montage der einzelnen Traversen zwischen den Stuhlbeinen erkauft. Darüber hinaus fehlt bei solchen Einzeltraversen die Möglichkeit, die Stabilität durch die gegenseitige Verbindung dieser Traversen zu vergrößern. Bei dem Stuhl gemäß der GB-A-2 081 079 ist deshalb außerdem noch eine Quertraverse zwischen zwei Längstraversen unterhalb der eigentlichen Sitzfläche und vor der die rückwärtigen Stuhlbeine verbindenden Traverse vorgesehen. Dadurch wird der Aufwand der Herstellung und der Montage weiter erhöht.

Es besteht deshalb die Aufgabe, einen Stuhl der eingangs erwähnten Art zu schaffen, der in der Herstellung einfach ist, ein möglichst geringes Gewicht hat, dennoch eine große Stabilität aufweist und ohne großen Aufwand auf einfache Weise als Stapelstuhl ausgeführt werden kann.

Die Lösung dieser Aufgabe besteht darin, daß die Rahmenstücke im Bereich ihrer Berührstellen jeweils aus ihrem geradlinigen Verlauf nach außen gebogen sind und im Anschluß an die Biegung eine gerade Fortsetzung haben, wobei jeweils die Fortsetzungen aneinanderstoßender Rahmenteile verbunden, z. B. verzahnt und verleihmt sind, daß die Fortsetzungen als Vorsprünge an den Ecken des Rahmens jeweils nach außen weisen und bis zu ihrem Anschlag unmittelbar in einen dazu passenden Schlitz des jeweiligen Stuhlbeines derart eingeführt sind, daß sie eine feste Verbindung der Rahmenteile bewirken, und daß der Rahmen mit Abstand innerhalb der von den Stuhlbeinen umgrenzten Kontur verläuft, so daß der Stuhl stapelbar ist.

Es ergibt sich also insgesamt ein fester und stabiler Rahmen, dessen Rahmenteile jeweils im Bereich der Stuhlbeine sehr fest verbunden, z. B. verzahnt sein können, was zu einem Stuhl hoher Festigkeit und Stabilität führt, bei welchem aber an jedem Stuhlbein nur eine Befestigungsstelle für den stabiliesierenden Rahmen vorgesehen ist und der aufgrund der nach außen gerichteten Haltevorsprünge des Rahmens und dessen Anordnung innerhalb der Kontur der Stuhlbeine auf einfache Weise stapelbar ist.

Besonders zweckmäßig ist es, wenn die Fortsetzungen gegenüber den Rahmenteilen jeweils um etwa 135° in der gemeinsamen Rahmenebene abgebogen sind und die von zwei verbundenen Fortsetzungen gebildeten Vorsprünge bei quadratischem Rahmen in Verlängerung der Diagonalen des Rahmens verlaufen. Dies führt zu einer symmetrischen und ausgewogenen Kraftverteilung.

Die Rahmenteile können aus Massivholz oder aus Schichtholz bestehen, wobei einzelne Holzschichten in Längsrichtung des Rahmenteiles und andere Holzschichten quer dazu orientiert sein können. Die jeweils zusammengeführten und verbundenen Enden der Rahmenteile können bei einer Fertigung aus Massivholz unter Dampfeinwirkung abgebogen sein. Bei einer Herstellung aus Schichtholz kann die Biegung gleich während der Herstellung des Rahmenteiles geformt und verleimt werden.

Es sei noch erwähnt, daß bei Rahmenteilen aus Schicht-oder Sperrholz die größere Zahl der Holzschichten in Längsrichtung des Rahmenteiles verlaufen und die geringere Anzahl von Holzschichten als quer dazu angeordnete Sperrschichten ausgebildet sein kann. Dies ergibt auch eine hohe Biegesteifigkeit und Festigkeit eines solchen Schichtholz-Rahmens in seinen Hauptbelastungsrichtungen.

Die Zähne an den Berührstellen der Rahmenteile sind zweckmäßigerweise in deren Längsrichtung etwa horizontal und parallel übereinander angeordnet, um auch hier die auftretenden Kräfte quer zu der Rahmenebene mit Sicherheit aufnehmen und übertragen zu können.

Nachstehend ist ein Ausführungsbeispiel der Erfindung mit ihren ihr als wesentlich zugehörenden Einzelheiten anhand der Zeichnung noch näher beschrieben. Es zeigt:

Fig. 1 eine schaubildliche Ansicht eines erfindungsgemäßen Stuhles mit vier Beinen und einem diese verbindenden Holzrahmen,
Fig. 2 eine Draufsicht des Stuhles gemäß Fig. 1 ohne Sitzfläche, in vergrößertem Maßstab,
Fig. 3 einen Ouerschnitt eines Stuhlbeines im Bereich der Befestigung des Rahmens,
Fig. 4 eine Stirnansicht der abgebogenen und miteinander verbundenen Fortsetzungen zweier an einer Ecke zusammengeführten Rahmenteile sowie
Fig. 5 in schematisierter Darstellung einen Stapel von Stühlen gemäß Fig. 1.

Ein im ganzen mit 1 bezeichneter Stuhl hat vier Beine 2, deren zwei zur Aufnahme einer Rückenlehne 3 über die Sitzfläche 4 hinaus verlängert sind. Die vier Beine 2 sind von einem im ganzen mit 5 bezeichneten Halterahmen aus Holz verbunden, der außerdem die Sitzfläche oder Sitzplatte 4 trägt.

Vor allem in den Figuren 2 und 3 erkennt man, daß der Rahmen 5 aus einer der Zahl der Stuhlbeine 2 entsprechenden Anzahl von Rahmenstücken 6, im Ausführungsbeispiel also aus vier Rahmenstücken 6 besteht, die jeweils im Bereich ihrer vier Berührstellen 7 aus ihrem geradlinigen Verlauf nach außen gebogen sind. Vor allem in Fig. 3 ist zu erkennen, daß im Anschluß an die jeweilige Biegung 8 eines Rahmenteiles 6 eine gerade Fortsetzung 9 vorgesehen ist und daß jeweils die Fortsetzungen 9 aneinanderstoßender Rahmenteile 6 zusammengeführt und an ihrer Berührstelle verbunden, z. B. gemäß Fig. 4 verzahnt und verleimt sind. An ihrem gemeinsamen freien Ende erkennt man in Fig. 3 einen Absatz als Anschlag 10 und von dort aus bis zu ihrer Stirnseite 11 ist der Querschnitt der zusammengeführten Rahmenteile verringert. Gemäß Fig. 3 passen die verbundenen Fortsetzungen 9 bis zu dem Anschlag 10 in einen Schlitz 12 des jeweiligen Stuhlbeines 2. Die Fortsetzungen 9 sind also durch ihre Verbindung miteinander als Vorsprünge ausgebildet, die an den Ecken des Rahmens 5 jeweils nach außen weisen und unmittelbar in das jeweilige Stuhlbein 2 eingeführt sind. Sie bewirken dadurch eine feste Verbindung der Rahmenteile, wobei diese Verbindung wiederum durch den Aufnahmeschlitz 12 des jeweiligen Stuhlbeines 2 unterstützt wird, der diese Vorsprünge und Fortsetzungen 9 fest umschließt. Somit ergibt sich für den Rahmen 5 selbst ein gewisser Abstand zu der Kontur, die von gedachten Linien zwischen den Stuhlbeinen 2 gebildet wird, was besonders deutlich in Fig. 2 erkennbar ist. Dort ist auch angedeutet, daß dadurch die Stapelbarkeit gemäß Fig. 5 möglich wird, weil die Stuhlbeine 2 eines auf einem ersten Stuhl gestapelten Stuhles seitlich an den zurückliegenden Rahmenteilen 6 vorbeigeführt werden können, sofern die Sitzfläche 4 gemäß Fig. 1 die Kontur des Rahmens 5 zumindest an den Seiten nicht übertrifft.

Im Ausführungsbeispiel ist vorgesehen, daß die Fortsetzungen 9 gegenüber den Rahmenteilen 6 jeweils um 135° innerhalb der Rahmenebene abgebogen sind. Bei dem etwa quadratischen Rahmen 5 gemäß Fig. 2 verlaufen somit die von zwei verbundenen Fortsetzungen 9 gebildeten Vorsprünge in Verlängerung der Diagonalen des Rahmens 5.

In der Stirnansicht der Fortsetzungen 9 eines Vorsprunges erkennt man, daß die Zähne 13 an den Berührstellen 7 der Rahmenteile 6 in deren Längsrichtung etwa horizontal und parallel übereinander angeordnet sind. Somit können auch hier Querkräfte gut von dem Rahmen aufgenommen und übertragen werden.

In Fig. 1 und 4 erkennt man außerdem, daß die Querschnittshöhe der Rahmenteile 6 und ihrer abgebogenen Fortsetzungen 9 bis zu deren Stirnseite 11 gleich bleibt. Es ergibt sich somit eir Rahmen hoher Biegesteifigkeit, bei welchem die Verbindung der Rahmenteile eine Mehrfachfunktion hat, nämlich zunächst einmal die Rahmenteile zu verbinden, andererseits aber auch die Stuhlbeine für eine Stapelbarkeit gegenüber dem Rahmen 5 nach außen zu verlegen und an diesen Stuhlbeinen jeweils nur eine Öffnung 12 zum Verbinden mit dem Rahmen 5 zu benötigen. Dabei ist vorteilhaft, daß diese Öffnung 12 die eingestecktn Fortsetzungen der Rahmenteile 6 zusätzlich daran hindern, sich voneinander zu lösen. Die Schlitze 12 der Stuhlbeine 2 umklammern diese Berührungsstellen der Fortsetzungen 9. Die gemäß Fig. 3 an der Außenseite des jeweiligen Stuhlbeines 2 anliegenden Anschläge 10 verbessern die Aufnahmefähigkeit von durch Biegekräfte an dieser Verbindungsstelle auftretenden Einspannmomenten.

## Patentansprüche

1. Stuhl (1) mit mehreren, vorzugsweise drei oder vier Beinen (2) und einem diese Stuhlbeine (2) verbindenden Halterahmen (5) aus Holz, der eine Sitzfläche (4) etwa von der Größe des Halterahmens trägt und aus der Anzahl der Stuhlbeine (2) entsprechend vielen einzelnen Rahmenstücken (6) besteht, von welchen einzelne an ihrem freien Ende einen Absatz als Aschlag (10) und von dort aus bis zu ihrer Stirnseite (11) einen verringerten Querschnitt haben, der bis zu dem Anschlag (10) in einen Anschlag des Stuhlbeines (2) paßt, dadurch gekennzeichnet, daß die Rahmenstücke (6) im Bereich ihrer Berührstellen (7) jeweils aus ihrem geradlinigen Verlauf nach außen gebogen sind und im Anschluß an die Biegung (8) eine gerade Fortsetzung (9) haben, wobei jeweils die Fortsetzungen (9) aneinanderstoßender Rahmenteile (6) verbunden, z. B. verzahnt und verleimt sind, daß die Fortsetzungen (9) als Vorsprünge an den Eckendes Rahmens (5) jeweils nach außen weisen und bis zu ihrem Anschlag (10) unmittelbar in einen dazu passenden Schlitz (12) des jeweiligen Stuhlbeines (2) derart eingeführt sind, daß sie

eine feste Verbindung der Rahmenteile (6) bewirken, und daß der Rahmen (5) mit Abstand innerhalb der von den Stuhlbeinen umgrenzten Kontur verläuft, so daß der Stuhl (7) stapelbar ist.

2. Stuhl nach Anspruch 1, dadurch gekennzeichnet, daß die Fortsetzungen (9) gegenüber den Rahmenteilen (6) jeweils um etwa 135° in der Rahmenebene nach außen abgebogen sind und die von zwei verbundenen Fortsetzungen (9) gebildeten Vorsprüngen bei quadratischem Rahmen (5) in Verlängerung der Diagonalen des Rahmens (5) verlaufen.

3. Stuhl nach Anspruch 1 oder 2, dadurch gekennzeichnet, daß die Rahmenteile (6) aus Massivholz oder aus Schichtholz bestehen, wobei einzelne Holzschichten in Längsrichtung des Rahmenteiles (6) und andere Holzschichten quer dazu orientiert sind.

4. Stuhl nach Anspruch 3, dadurch gekennzeichnet, daß die jeweils zusammengeführten und verbundenen Fortsetzungen (9) der Rahmenteile (6) bei einer Fertigung aus Massivholz unter Dampfeinwirkung abgebogen sind.

5. Stuhl nach einem der Ansprüche 1 bis 3, dadurch gekennzeichnet, daß bei Rahmenteilen (6) aus Schicht-oder Sperrholz die größere Anzahl der Holzschichten in Längsrichtung des Rahmenteiles (6) verläuft und die geringere Anzahl von Holzschichten als quer dazu angeordnete Sperrschichten ausgebildet ist.

6. Stuhl nach einem der Ansprüche 1 bis 5 dadurch gekennzeichnet, daß die Zähne (13) an den Berührstellen (7) der Rahmenteile (6) in deren Längsrichtung etwa horizontal und parallel übereinander angeordnet sind.

7. Stuhl nach einem der vorstehenden Ansprüche, dadurch gekennzeichnet, daß die Querschnittshöhe der Rahmenteile (6) und ihre abgebogenen Fortsetzungen (9) bis zu deren Stirnseite (11) gleich bleibt.

## Claims

1. A chair (1) having a plurality of legs (2), preferably three or four, and a wooden holding frame (5) which connects said chair legs (2), bears a seat (4) of about the size of the holding frame and consists of individual frame portions (6) corresponding in number to the chair legs (2), some of said frame portions having at their free end a recess as a stop (10) and from that location up to their end face (11) having a cross sectional area of reduced dimension which fits into a stop of the chair leg (2) up to the stop (10), characterized by the frame portions (6) in the region of their points of contact (7) in each case departing from their straightlined course into an outward bend and following the bend (8) having a straight extension (9), the extensions (9) of abutting frame portions (6) in each case being connected, e.g. toothed and glued, the extensions (9) in each case pointing outwardly as projections at the corners of the frame (5) and being inserted directly into a matching slot (12) of the respective chair leg (2) up to the stop (10) of said extensions in such a manner that they produce a firm comnection of the frame portions (6) and that the frame (5) extends in spaced relationship within the contour defined by the chair legs so that the chair (1) can be stacked.

2. The chair as claimed in claim 1, characterized in that the extemsions (9) are in each case bent outwardly relative to the frame portions (6) by approximately 135° in the plane of the frame and the projections formed by two connected extensions (9) take a course continuing the diagonal line of the frame (5) when the latter is quadratic.

3. The chair as claimed in claim 1 or claim 2, characterized in that the frame portions (6) are made of solid wood or laminated wood, some layers of wood being oriented in the longitudinal direction of the frame portion (6) and other layers of wood being oriented transversely thereto.

4. The chair as claimed in claim 3, characterized in that the brought together and connected extensions (9) of the frame portions (6) are bent under steam when made of solid wood.

5. The chair as claimed in any one of claims 1 to 3, characterized in that when the frame portions (6) are made of laminated wood or plywood, the larger number of layers of wood extends in the longitudinal direction of the frame portion (6) and the smaller number of layers of wood takes the form of blocking plies disposed transversely thereto.

6. The chair as claimed in any one of claims 1 to 5, characterized in that at the points of contact (7) of the frame portions (6) the teeth (13) are disposed approximately horizontally and parallel one upon another in the longitudinal direction of said frame portions (6).

7. The chair as claimed in any one of the preceding claims, characterized in that the cross sectional height of the frame portions (6) and the bent extensions (9) thereof remains the same up to the end face (11) of the latter.

## Revendications

1. Chaise (1) avec plusieurs, de préférence trois ou quatre pieds (2) et un cadre (5) en bois réunissant ces pieds (2) qui présente une assise (4) sensiblement de la grandeur du cadre et est constitué de nombreux éléments de cadres individuels (6) correspondant au nombre de pieds (2), quelques-uns de ces éléments de cadre comportant à leur extrémité libre un décrochement servant de butée (10), et présentant, à partir de cet endroit jusqu'à leur côté frontal (11) une section transversale réduite, qui s'engage jusqu'à la butée (10) dans le pied (2), caractérisée en ce que les éléments de cadre (6), dans leur zone de liaison (7) sont recourbés chacun, à partir de leur direction droite, vers l'extérieur, et comportent à la suite de la courbure (8) un prolongement droit (9), les prolongements (9) d'éléments de cadre (6) se touchant étant réunis, par exemple dentés et collés, en ce que les prolongements (9) font saillie, aux coins du cadre (5), vers l'extérieur et sont engagés jusqu'à leur butée (10) directement dans une fente (12) correspondante du pied (2) en question, de telle sorte qu'ils assurent une liaison solide des éléments de cadre (6), et en ce que le cadre (5) s'étend à distance, à l'intérieur du contour délimité par les pieds, de sorte que la chaise (1) est empilable.

2. Chaise selon la revendication 1, caractérisée en ce que les prolongements (9) sont recourbés, par rapport aux éléments de cadre (6) chacun d'environ 135° dans le plan du cadre, vers l'extérieur, et que les saillies formées par deux prolongements assemblés (9), dans le cas d'un cadre (5) quadratique s'étendent dans le prolongement des diagonales du cadre (5).

3. Chaise selon la revendication 1 ou 2, caractérisée en ce que les éléments de cadre (6) sont constitués en bois massif ou en bois stratifié, certaines des couches de bois étant orientées en direction longitudinale de l'élément de cadre (6), et d'autres couches de bois étant orientées transversalement.

4. Chaise selon la revendication 3, caractérisée en ce que les prolongements (9) des éléments de cadre (6) réunis entre eux et assemblés sont dans le cas d'une fabrication en bois massif, recourbés sous influence de vapeur.

5. Chaise selon l'une quelconque des revendications 1 à 3, caractérisée en ce que dans le cas d'éléments de cadre (6) en bois stratifié ou en contreplaqué, le plus grand nombre des couches de bois est dirigé dans le sens longitudinal de l'élément de cadre (6), et le plus petit nombre de couches de bois est réalisé en couches de contreplaqué disposées transversalement.

6. Chaise selon l'une quelconque des revendications 1 à 5, caractérisée en ce que les dents (13) sont disposées, aux endroits de liaison (7) des éléments de cadre (6) dans le sens longitudinal de ceux-ci, sensiblement horizontalement et parallèlement les unes au-dessus des autres.

7. Chaise selon l'une quelconque des revendications précédentes, caractérisée en ce que la hauteur de la section transversale des éléments de cadre (6) et de leurs prolongements recourbés (9) reste constante jusqu'à la face frontale (11) des prolongements.
